# FASCICULE DE BREVET EUROPEEN

(11) **EP 1 589 854 B1**
(45) Date de publication et mention de la délivrance du brevet: **22.06.2011**
(21) Numéro de dépôt: 04705833.4
(22) Date de dépôt: 28.01.2004
(51) Int. Cl.: A47G 9/10

(54) **OREILLER DU TYPE A AME CENTRALE**
KISSEN DER ART MIT EINEM ZENTRALEN KERN
PILLOW OF THE TYPE COMPRISING A CENTRAL CORE

(30) Priorité: 03.02.2003 FR 0301171
(43) Date de publication de la demande: 02.11.2005
(73) Titulaire: Rosanval, Francois, F-75002 Paris (FR)
(72) Inventeur: Rosanval, Francois, F-75002 Paris (FR)
(74) Mandataire: Flavenot, Bernard
(86) Numéro de dépôt international: PCT/FR2004/000183
(87) Numéro de publication internationale: WO 2004/069010

(56) Documents cités:
- FR-A- 2 734 465
- FR-A- 2 826 562
- US-A- 1 890 358

## Description

La présente invention concerne les oreillers du type à âme centrale qui s'adaptent à la morphologie du cou et de la tête de leurs utilisateurs, et qui permettent en outre d'adapter leur dureté selon le souhait de chacun de ces utilisateurs, le soutien cervical, perçu ou non, demeurant toujours un impératif constant pour le bien être de l'utilisateur.

Un oreiller du type à âme centrale est déjà connu. Le EP-A-0537042 décrit un tel oreiller qui comporte essentiellement deux parties, dont l'une est un élément élastique interchangeable de forme cylindrique qui permet une adaptabilité individuelle par un soutien spécifique de la région occipito-cervicale de l'utilisateur.

L'autre partie est constituée de deux compartiments juxtaposés contenant des matériaux traditionnels, chacun de densité différente. Entre ces deux compartiments, est disposé et fixé l'élément élastique interchangeable dans la partie antérieure et transversale de l'oreiller.

Le réglage est assuré par l'utilisateur par le choix des cylindres mis à sa disposition, en diamètre et en densité.

Ce type d'oreiller décrit ci-dessus donne de bons résultats, moyennant cependant le changement du cylindre qu'il comporte, pour l'adapter au souhait de l'utilisateur.

Néanmoins, la présente invention a pour but de réaliser un oreiller encore plus confortable et dont l'utilisateur peut encore plus facilement modifier la souplesse en fonction de son souhait personnel, tout en ayant un même soutien cervical.

Plus précisément, la présente invention a pour objet un oreiller du type comportant :
une âme centrale ayant une forme présentant deux faces transversales d'épaisseur respectivement maximale et minimale, ladite âme centrale étant en un premier matériau,
une enveloppe formant manchon, ladite âme centrale étant disposée dans ledit manchon, ladite enveloppe étant constituée par
   * au moins une première poche d'un premier volume donné enfermant une quantité donnée d'un deuxième matériau élastique, ladite première poche étant délimitée par quatre bords sensiblement rectilignes formant sensiblement un quadrilatère, et
   * une paroi de liaison reliant deux bords opposés dudit quadrilatère pour former ledit manchon entre cette paroi de liaison et la face de la première poche qui est en regard de cette paroi de liaison,
caractérisé par le fait qu'il comporte en outre des premiers moyens pour comprimer au moins le deuxième matériau élastique contenu dans la première poche sensiblement dans le premier plan passant par la face transversale maximale de ladite âme centrale.

D'autres caractéristiques et avantages de l'invention apparaîtront au cours de la description suivante donnée en regard des dessins annexés à titre illustratif mais nullement limitatif, dans lesquels :
Les figures 1 et 2 représentent, en vue de côté sous forme schématique, deux modes de réalisation d'un oreiller selon l'invention, et
La figure 3 représente, sous forme schématique, une demi-vue de côté d'un oreiller selon l'invention lorsqu'il soutient le cou et la tête pendant le repos de son utilisateur.

Il est bien précisé que, sur les figures, les mêmes références désignent les mêmes éléments, quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Le Demandeur tient aussi à préciser que les figures représentent deux modes de réalisation de l'objet selon l'invention, mais qu'il peut exister d'autres modes de réalisation qui répondent à la définition de cette invention.

Il précise en outre que, lorsque, selon la définition de l'invention, l'objet de l'invention comporte "au moins un" élément ayant une fonction donnée, le mode de réalisation décrit peut comporter plusieurs de ces éléments.

Il précise aussi que, si les modes de réalisation de l'objet selon l'invention tel qu'illustré comportent plusieurs éléments de fonction identique et que si, dans la description, il n'est pas spécifié que l'objet selon cette invention doit obligatoirement comporter un nombre particulier de ces éléments, l'objet de l'invention pourra être défini comme comportant "au moins un" de ces éléments.

Par référence à l'ensemble des trois figures qui illustrent essentiellement deux modes de réalisation d'un oreiller selon l'invention, cet oreiller comporte une âme centrale 1 ayant une forme présentant deux sections transversales 2, 3 d'épaisseur respectivement maximale et minimale, cette âme centrale étant en un premier matériau, de préférence élastique comme, par exemple, une mousse du type isocyanate ou analogue comme celle qui est commercialisée sous la Marque commerciale SDP VISCOFLEX.

Il comporte en outre une enveloppe 4 formant un manchon 5, l'âme centrale 1 étant disposée dans ce manchon 5.

Quant à l'enveloppe 4, elle est constituée, comme plus particulièrement illustré sur la figure 1, par au moins une première poche 6 d'un premier volume donné enfermant une quantité donnée d'un deuxième matériau élastique ayant un coefficient d'élasticité de préférence supérieur à celui du premier matériau, par exemple de la mousse synthétique ou analogue, ou même des produits naturels comme de la plume ou analogue, la première poche 6 étant délimitée par quatre bords 7, 8, 17, 18, en soulignant que, sur les trois figures, le bord 18 n'est pas directement visible, sensiblement rectilignes formant sensiblement un quadrilatère, et une paroi de liaison 9 reliant deux bords opposés 7, 8 du quadrilatère pour former, avec la face 10 de la première poche 6 qui est en regard de cette paroi de liaison, le manchon 5 dans lequel est apte à être positionnée l'âme centrale de la forme avantageuse telle que décrite ci-après.

Selon une caractéristique importante de l'invention, l'oreiller comporte en outre des premiers moyens 11 pour comprimer au moins le deuxième matériau élastique contenu dans la première poche 6, sensiblement dans le premier plan 12 passant par la section transversale maximale 2 de l'âme centrale.

De cette façon, comme illustré sur la figure 3, l'épaisseur de deuxième produit élastique qui se trouve en dessous du cou de l'utilisateur de l'oreiller peut être ajustée à une valeur donnée en comprimant plus ou moins ce deuxième matériau élastique, ce qui permet de faire varier à volonté la dureté de la partie de la première poche 6 sur laquelle l'utilisateur repose son cou et sa tête.

De façon très avantageuse, l'oreiller comporte en outre des seconds moyens 21 pour comprimer au moins le deuxième matériau élastique contenu dans la première poche 6, sensiblement dans le second plan 22 passant par la section transversale minimale 3 de l'âme centrale 1.

De cette façon, comme illustré sur la figure 3, l'épaisseur de deuxième produit élastique qui se trouve au-delà du cou et de la tête de l'utilisateur par rapport à son corps, peut être ajustée à une valeur donnée en comprimant plus ou moins ce deuxième matériau élastique. Il est ainsi possible de faire varier la pente de la partie de face 110 de la première poche 6 opposée à la face 10 qui est au contact de l'âme centrale 1, définie entre les premier et second plans 12, 22.

Dans des réalisations avantageuses, les moyens 11 et/ou 21 pour comprimer le deuxième matériau élastique contenu dans la première poche 6 sont constitués par au moins une lanière 31, 32 et des moyens d'accrochage 23, 24 de cette lanière avec au moins un point 33 de la première poche 6 et au moins un point 34 de la paroi de liaison 9.

De façon préférentielle, les moyens d'accrochage 23, 24 de la lanière 31, 32 avec au moins un point 33 de la première poche 6 et au moins un point 34 de la paroi de liaison 9 sont constitués par des premières griffes d'accrochage solidaires de la lanière, des secondes griffes d'accrochage, et des moyens 35 pour solidariser les secondes griffes d'accrochage avec respectivement la première poche 6 et la paroi de liaison 9.

Ces moyens 35 définis ci-dessus, pour solidariser les secondes griffes d'accrochage avec respectivement la première poche et la paroi de liaison, sont constitués par au moins deux bandes 36, 37, ces deux bandes 36, 37 étant respectivement solidaires de la première poche 6 et de la paroi de liaison 9 en étant sensiblement parallèles entre elles, comme par exemple illustré sur la figure 2.

Ces moyens à griffes d'accrochage sont constitués par exemple comme ceux qui sont connus en eux-mêmes et commercialisés sous la Marque de commerce "Velcro", ou des produits analogues.

Il est bien précisé que l'oreiller comprendra très avantageusement, sur son côté opposé à celui qui est visible sur les trois figures, les mêmes moyens 11 et/ou 21 pour comprimer le deuxième matériau élastique contenu dans la première poche 6, à savoir les deux lanières 31, 32 ainsi que les moyens d'accrochage 23, 24 des lanières avec au moins un point 33 de la première poche 6 et au moins un point 34 de la paroi de liaison 9.

Dans une réalisation préférentielle, l'âme centrale 1, comme illustré sur les figures 1 à 3, à la forme d'un coin 40 à section longitudinale sensiblement trapézoïdale, ce coin étant délimité par deux faces latérales 41, 42 sensiblement planes dont les plans se coupent suivant une ligne qui est sensiblement parallèle à un bord 8 de la première poche 6 qui la réunit à la paroi de liaison 9, une grande base 43 et une petite base 44, la grande base constituant la face transversale maximale 2 de l'âme centrale et la petite base constituant la face transversale minimale 3.

Dans les modes de réalisation décrits ci-dessus, il n'est pas fait mention d'une forme spécifique de la paroi de liaison 9. Elle-peut être quelconque mais, avantageusement, elle est constituée par une seconde poche 50 d'un second volume donné enfermant un troisième matériau élastique ayant un coefficient d'élasticité de préférence supérieur à celui du premier matériau, ce dernier coefficient d'élasticité pouvant être de la même valeur que celui du deuxième matériau ou différent. Cette seconde poche est, elle aussi, délimitée par quatre bords 7, 8, 17', 18' sensiblement rectilignes. Les deux bords 7 et 8 sont communs aux deux poches 6 et 50 tandis que les autres bords 17 et 17', 18 et 18' ne sont pas réunis entre eux dans le but de définir l'ouverture du manchon 5 et permettre le positionnement de l'âme centrale 1 entre les deux poches.

Les quatre bords 7, 8, 17', 18' de la seconde poche 50 forment, eux aussi, sensiblement un quadrilatère, qui est très avantageusement le même que celui de la première poche.

De façon préférentielle, les premier et second volumes respectivement des première et seconde poches sont différents et les deuxième et troisième matériaux ont des coefficient d'élasticité différents.

De cette façon, un tel oreiller peut être utilisé par de nombreuses personnes différentes qui pourront trouver les réglages de dureté et de pente de la face 110 qui leur conviennent le mieux.

Il est en outre préférable que la première poche 6 soit de forme asymétrique de façon à contenir une plus grande épaisseur de deuxième matériau élastique au niveau du premier plan 12 qu'au niveau du second plan 22, de façon que l'utilisateur puisse plus facilement procéder aux deux réglages mentionnés ci-dessus, de la pente de la face 110 et de dureté.

Il en sera de même pour la seconde poche 50 quand un tel oreiller en comporte une comme celle illustrée sur la figure 2. Cette seconde poche 50 est donc, elle aussi, de forme asymétrique de façon à contenir, comme pour la première poche 6, une plus grande épaisseur de troisième matériau élastique au niveau du premier plan 12 qu'au niveau du second plan 22.

De plus, pour le confort de l'utilisateur de l'oreiller, comme illustré sur la figure 3, il est très avantageux que la grande base 43 de l'âme centrale 1 soit de forme sensiblement convexe et rejoigne les deux faces latérales 41, 42 de l'âme centrale de façon à former avec elles une surface sensiblement continue sans points anguleux.

L'oreiller selon l'invention s'utilise de la façon suivante :

L'utilisateur d'un tel oreiller, dans le cas où cet oreiller comporte deux poches 6, 50, commence par choisir la poche sur laquelle il souhaite faire reposer sa tête et son cou.

Ensuite, il positionne l'âme centrale entre les deux poches de façon que sa section maximale soit située sous la partie de la poche qui comprend la plus grande épaisseur de deuxième et de troisième matériau. Par essais successifs, il comprime la quantité de deuxième et/ou de troisième produits qui se trouve au niveau du plan 12, jusqu'à obtenir la dureté qu'il souhaite, puis donne à la face supérieure 110 de la poche sur laquelle il souhaite faire reposer sa tête et son cou, la pente qui lui convient le mieux en comprimant plus ou moins la quantité de deuxième et/ou troisième produits qui se trouve au niveau du second plan 22.

Pour comprimer la quantité de deuxième et/ou de troisième produits qui se trouve au niveau du premier plan 12, l'utilisateur peut, en agissant sur les lanières 31, faire varier la distance séparant les deux points 33, 34 respectivement sur les deux poches 6, 50, et ajuster la position de cette compression par rapport au premier plan 12 en déplaçant latéralement les lanières 31 sur les deux bandes d'accrochage 36, 37 situées au niveau de ce premier plan 12, comme illustré sur la figure 2.

Il en est de même pour la compression de la quantité de deuxième et/ou de troisième produits qui se trouve au niveau du second plan 22, mais en agissant dans ce cas sur les poins d'accrochage des lanières 32 respectivement sur les bandes d'accrochage 36, 37 situées au niveau de ce second plan 22, comme illustré sur la figure 2.

Il a alors obtenu un oreiller qui présente une configuration qui lui convient, avec en plus tous les avantages des oreillers de ce type, comme ceux qui sont mentionnés dans le document mentionné au préambule de la présente description.

La structure de l'oreiller selon l'invention confère à cet oreiller un avantage supplémentaire très intéressant, à savoir que, tels qu'ils sont réalisés, les moyens 11 et/ou 21 pour comprimer les matériaux élastiques empêchent les rebords latéraux de remonter quand un utilisateur pose sa tête sur l'oreiller, alors que cela se produit irrémédiablement avec tous les oreillers de l'art antérieur.

## Revendications

1. Oreiller du type comportant :
une âme centrale (1) ayant une forme présentant deux faces transversales (2, 3) d'épaisseur respectivement maximale et minimale, ladite âme centrale étant en un premier matériau,
une enveloppe (4) formant manchon (5), ladite âme centrale (1) étant disposée dans ledit manchon (5), ladite enveloppe étant constituée par
* au moins une première poche (6) d'un premier volume donné enfermant une quantité donnée d'un deuxième matériau élastique, ladite première poche étant délimitée par quatre bords (7, 8, 17, 18) sensiblement rectilignes formant sensiblement un quadrilatère, et
* une paroi de liaison (9) reliant deux bords opposés (7, 8) dudit quadrilatère pour former ledit manchon (5) entre cette paroi de liaison (9) et la face (10) de la première poche (6) qui est en regard de cette paroi de liaison,
**caractérisé par le fait qu'**il comporte en outre des premiers moyens (11) pour comprimer au moins le deuxième matériau élastique contenu dans la première poche (6) sensiblement dans le premier plan (12) passant par la face transversale maximale (2) de ladite âme centrale (1).

2. Oreiller selon la revendication 1, **caractérisé par le fait qu'**il comporte en outre des seconds moyens (21) pour comprimer au moins ledit deuxième matériau élastique contenu dans la première poche (6) sensiblement dans le second plan (22) passant par la section transversale minimale (3) de ladite âme centrale (1).

3. Oreiller selon la revendication 2, **caractérisé par le fait que** les moyens (11, 21) pour comprimer ledit deuxième matériau élastique -contenu dans la première poche (6) sont constitués par au moins une lanière (31, 32) et des moyens d'accrochage (23, 24) de ladite lanière (31, 32) avec au moins un point (33) de la première poche (6) et au moins un point (34) de la paroi de liaison (9).

4. Oreiller selon la revendication 3, **caractérisé par le fait que** les moyens d'accrochage (23, 24) de ladite lanière (31, 32) avec au moins un point (33) de la première poche (6) et au moins un point (34) de la paroi de liaison (9) sont constitués par des premières griffes d'accrochage solidaires de la lanière, des secondes griffes d'accrochage, et des moyens (35) pour solidariser les secondes griffes d'accrochage avec respectivement la première poche (6) et la paroi de liaison (9).

5. Oreiller selon la revendication 4, **caractérisé par le fait que** les moyens (35) pour solidariser les secondes griffes d'accrochage avec respectivement la première poche et la paroi de liaison sont constitués par au moins deux bandes (36, 37), ces deux bandes (36, 37) étant respectivement solidaires de la première poche (6) et de la paroi de liaison (9) en étant sensiblement parallèles entre elles.

6. Oreiller selon l'une des revendications 1 à 5, **caractérisé par le fait que** ladite âme centrale (1) à la forme d'un coin (40) à section longitudinale sensiblement trapézoïdale, ledit coin étant délimité par deux faces latérales (41, 42) sensiblement planes dont les plans se coupent suivant une ligne qui est sensiblement parallèle à un bord (8) de la première poche (6) qui la réunit à ladite paroi de liaison (9), une grande base (43) et une petite base (44), la grande base constituant la section transversale maximale de l'âme centrale et la petite base constituant la section transversale minimale.

7. Oreiller selon l'une des revendications 1 à 6, **caractérisé par le fait que** ladite paroi de liaison (9) est constituée par une seconde poche (50) d'un second volume donné enfermant un troisième matériau élastique, ladite seconde poche étant délimitée par quatre bords (7, 8, 17', 18') sensiblement rectilignes formant sensiblement un quadrilatère.

8. Oreiller selon la revendication 7, **caractérisé par le fait que** les premier et second volumes respectivement des première et seconde poches sont différents.

9. Oreiller selon l'une des revendications 1 à 8, **caractérisé par le fait que** la première poche (6) est de forme asymétrique de façon à contenir une plus grande épaisseur de deuxième matériau élastique au niveau du premier plan (12) qu'au niveau du second plan (22).

10. Oreiller selon l'une des revendications 7 à 9, **caractérisé par le fait que** la seconde poche (50) est de forme asymétrique de façon à contenir une plus grande épaisseur de troisième matériau élastique au niveau du premier plan (12) qu'au niveau du second plan (22).

11. Oreiller selon l'une des revendications 6 à 10, **caractérisé par le fait que** la grande base (43) de ladite âme centrale est de forme sensiblement convexe se rejoignant avec les deux faces latérales pour former avec elles une surface sensiblement continue sans points anguleux.

12. Oreiller selon l'une des revendications 1 à 11, **caractérisé par le fait que** ladite âme centrale (1) est en un premier matériau élastique ayant un coefficient d'élasticité inférieur à ceux des deuxième et troisième matériaux élastiques.

## Claims

1. A pillow of the type comprising:
a central core (1) of a shape presenting two transverse faces (2, 3) respectively of maximum thickness and of minimum thickness, said central core being made of a first material,
a cover (4) forming a sleeve (5), said central core (1) being arranged inside said sleeve (5), said cover being constituted by:
* at least one first pouch (6) of a first given volume containing a given quantity of an elastic second material, said first pouch being defined by four substantially rectilinear edges (7, 8, 17, 18) substantially forming a quadrilateral; and
* a connection wall (9) connecting two opposite edges (7, 8) of said quadrilateral together to form said sleeve (5) between said connection wall (9) and the face (10) of the first pouch (6) that faces said connection wall,
the pillow being **characterized by** the fact that it further comprises first means (11) for compressing at least the elastic second material contained in the first pouch (6) substantially in the first plane (12) passing via the maximum thickness transverse face (2) of said central core (1).

2. A pillow according to claim 1, **characterized by** the fact that it further includes second means (21) for compressing at least said elastic second material contained in the first pouch (6) substantially in the second plane (22) passing via the minimum thickness transverse face (3) of said central core (1).

3. A pillow according to claim 2, **characterized by** the fact that the means (11, 21) for compressing said elastic second material contained in the first pouch (6) are constituted by at least one cord (31, 32) and fastener means (23, 24) for fastening said cord (31, 32) to at least one point (33) of the first pouch (6) and to at least one point (34) of the connection wall (9).

4. A pillow according to claim 3, **characterized by** the fact that the fastener means (23, 24) of said cord (31, 32) for fastening it with at least one point (33) of the first pouch (6) and at least one point (34) of the connection wall (9) are constituted by first fastener hooks secured to the cord, second fastener hooks, and means (35) for securing the second fastener hooks respectively to the first pouch (6) and to the connection wall (9).

5. A pillow according to claim 4, **characterized by** the fact that the means (35) for securing the second fastener hooks respectively with the first pouch and with the connection wall are constituted by at least two strips (36, 37), these two strips (36, 37) being secured respectively to the first pouch (6) and to the connection wall (9), while being substantially parallel to each other.

6. A pillow according to any one of claims 1 to 5, **characterized by** the fact that said central core (1) is in the shape of a wedge (40) of substantially trapezoidal longitudinal section, said wedge being defined by two substantially plane side faces (41, 42) occupying planes that intersect along a line that is substantially parallel to an edge (8) of the first pouch (6) that connects it to said connection wall (9), a large base (43), and a small base (44), the large base constituting the maximum thickness transverse face of the central core and the small base constituting the minimum thickness transverse face.

7. A pillow according to any one of claims 1 to 6, **characterized by** the fact that said connection wall (9) is constituted by a second pouch (50) of a second given volume containing an elastic third material, said second pouch being defined by four substantially-rectangular edges (7, 8, 17', 18') substantially forming a quadrilateral.

8. A pillow according to claim 7, **characterized by** the fact that the first and second volumes of the first and second pouches respectively are different.

9. A pillow according to any one of claims 1 to 8, **characterized by** the fact that the first pouch (6) is asymmetrical in shape so as to contain a greater thickness of the elastic second material at the first plane (12) than at the second plane (22).

10. A pillow according to any one of claims 7 to 9, **characterized by** the fact that the second pouch (50) is asymmetrical in shape so as to contain a greater thickness of the elastic third material at the first plane (12) than at the second plane (22).

11. A pillow according to any one of claims 6 to 10, **characterized by** the fact that the large base (43) of said central core is of substantially convex shape, uniting with the two side faces so as to co-operate therewith to form a substantially continuous surface without sharp points.

12. A pillow according to any one of claims 1 to 11, **characterized by** the fact that said central core (1) is made of a first material that is elastic, having a coefficient of elasticity that is less than the coefficient of elasticity of the elastic second and third materials.

## Patentansprüche

1. Kopfkissen des Typs, der umfasst:
einen Mittelkern (1) mit einer Form, die zwei transversale Flächen (2, 3) mit maximaler bzw. minimaler Dicke aufweist, wobei der Mittelkern aus einem ersten Material besteht,
eine Hülle (4), die eine Hülse (5) bildet, wobei der Mittelkern (1) in der Hülse (5) angeordnet ist, wobei die Hülle gebildet ist aus
- wenigstens einer ersten Tasche (6) mit einem ersten gegebenen Volumen, die eine gegebene Menge eines zweiten elastischen Materials umschließt, wobei die erste Tasche durch vier Ränder (7, 8, 17, 18) begrenzt ist, die im Wesentlichen geradlinig sind und im Wesentlichen ein Viereck bilden, und
- einer Verbindungswand (9), die zwei gegenüberliegende Ränder (7, 8) des Vierecks verbindet, um die Hülse (5) zwischen dieser Verbindungswand (9) und der Fläche (10) der ersten Tasche (6), die sich gegenüber dieser Verbindungswand befindet, zu bilden,
**dadurch gekennzeichnet, dass** es außerdem erste Mittel (11) umfasst, um wenigstens das zweite elastische Material, das in der ersten Tasche (6) enthalten ist, im Wesentlichen in einer ersten Ebene (12), die durch die maximale transversale Fläche (2) des Mittelkerns (1) verläuft, zu komprimieren.

2. Kopfkissen nach Anspruch 1, **dadurch gekennzeichnet, dass** es außerdem zweite Mittel (21) umfasst, um wenigstens das zweite elastische Material, das in der ersten Tasche (6) enthalten ist, im Wesentlichen in der zweiten Ebene (22), die durch den minimalen transversalen Abschnitt (3) des Mittelkerns (1) verläuft, zu komprimieren.

3. Kopfkissen nach Anspruch 2, **dadurch gekennzeichnet, dass** die Mittel (11, 21) zum Komprimieren des in der ersten Tasche (6) enthaltenden zweiten elastischen Materials durch wenigstens einen Riemen (31, 32) und Mittel (23, 24) zum Einhaken des Riemens (31, 32) an wenigstens einem Punkt (33) der ersten Tasche (6) und an wenigstens einem Punkt (34) der Verbindungswand (9) gebildet sind.

4. Kopfkissen nach Anspruch 3, **dadurch gekennzeichnet, dass** die Mittel (23, 24) zum Einhaken des Riemens (31, 32) an wenigstens einem Punkt (33) der ersten Tasche (6) und an wenigstens einem Punkt (34) der Verbindungswand (9) durch erste Einhakklauen, die mit dem Riemen fest verbunden sind, zweite Einhakklauen und Mitteln (35) zum Befestigen der zweiten Einhakklauen an der ersten Tasche (6) bzw. an der Verbindungswand (9) gebildet sind.

5. Kopfkissen nach Anspruch 4, **dadurch gekennzeichnet, dass** die Mittel (35) zum Befestigen der zweiten Einhakklauen an der ersten Tasche bzw. an der Verbindungswand durch wenigstens zwei Bänder (36, 37) gebildet sind, wobei diese zwei Bänder (36, 37) mit der ersten Tasche (6) bzw. mit der Verbindungswand (9) fest verbunden sind, wobei sie zueinander im Wesentlichen parallel sind.

6. Kopfkissen nach einem der Ansprüche 1 bis 5, **dadurch gekennzeichnet, dass** der Mittelkern (1) die Form eines Keils (40) mit einem im Wesentlichen trapezförmigen longitudinalen Querschnitt besitzt, wobei dieser Keil durch zwei im Wesentlichen flache seitliche Flächen (41, 42), deren Ebenen sich längs einer Linie schneiden, die zu einem Rand (8) der ersten Tasche (6), der sie mit der Verbindungswand (9) vereinigt, im Wesentlichen parallel ist, durch eine große Basis (43) und eine kleine Basis (44) begrenzt ist, wobei die große Basis den maximalen transversalen Abschnitt des Mittelkerns bildet und die kleine Basis den minimalen transversalen Abschnitt bildet.

7. Kopfkissen nach einem der Ansprüche 1 bis 6, **dadurch gekennzeichnet, dass** die Verbindungswand (9) durch eine zweite Tasche (50) mit einem zweiten gegebenen Volumen gebildet ist, die ein drittes elastisches Material umschließt, wobei die zweite Tasche durch vier Ränder (7, 8, 17', 18') begrenzt ist, die im Wesentlichen geradlinig sind und im Wesentlichen ein Viereck bilden.

8. Kopfkissen nach Anspruch 7, **dadurch gekennzeichnet, dass** das erste und das zweite Volumen der ersten bzw. der zweiten Tasche verschieden sind.

9. Kopfkissen nach einem der Ansprüche 1 bis 8, **dadurch gekennzeichnet, dass** die erste Tasche (6) asymmetrisch geformt ist, derart, dass sie eine größere Dicke aus dem zweiten elastischen Material auf Höhe der ersten Ebene (12) als auf Höhe der zweiten Ebene (22) enthält.

10. Kopfkissen nach einem der Ansprüche 7 bis 9, **dadurch gekennzeichnet, dass** die zweite Tasche (50) asymmetrisch geformt ist, derart, dass sie eine größere Dicke des dritten elastischen Materials auf Höhe der ersten Ebene (12) als auf Höhe der zweiten Ebene (22) enthält.

11. Kopfkissen nach einem der Ansprüche 6 bis 10, **dadurch gekennzeichnet, dass** die große Basis (43) des Mittelkerns im Wesentlichen konvex geformt ist und sich mit den zwei seitlichen Flächen vereinigt, um mit diesen eine im Wesentlichen ununterbrochene Oberfläche ohne kantige Stellen zu bilden.

12. Kopfkissen nach einem der Ansprüche 1 bis 11, **dadurch gekennzeichnet, dass** der Mittelkern (1) aus einem ersten elastischen Material besteht, das einen Elastizitätskoeffizienten besitzt, der kleiner als jene des zweiten und des dritten elastischen Materials ist.
